# EUROPÄISCHE PATENTANMELDUNG

(11) **EP 2 995 392 A1**
(43) Veröffentlichungstag der Anmeldung: **16.03.2016**
(21) Anmeldenummer: 14184413.4
(22) Anmeldetag: 11.09.2014
(51) Int. Cl.: B21D 5/04, B21D 7/024, B21D 11/10, E04D 15/00

(54) **Vorrichtung zum Biegen von Rinnenträgern**

(71) Anmelder: Rimmel, Fritz, 87538 Bolsterlang (DE)
(72) Erfinder: Rimmel, Fritz, 87538 Bolsterlang (DE)

(57) **Zusammenfassung**

Die vorliegende Erfindung betrifft eine neuartige Vorrichtung zum Biegen von Rinnenträgern, bestehend aus einem Flachprofil (1) zur Auflage und zum Abwinkeln eines Rinnenträgers entsprechend der Dachneigung mit mindestens einem Biegeorgan (2). Die Vorrichtung ist dadurch gekennzeichnet, dass das Biegeorgan (2) auf oder im Abstand zu der Schwenkachse eines Hebels (3) gegenüber der äußeren Kante (1a) des Flachprofils (1) radial verschwenkbar ist, wobei an der Vorrichtung ein Arretierungsmittel (11) vorgesehen ist, mittels dem der Rinnenträger während des Biegevorgangs an dem Flachprofil (1) fixiert wird. Die erfindungsgemäße Vorrichtung ermöglicht ein müheloses Abbiegen von sämtlichen Rinnenträgern jeglicher Bauart durch seine spezielle Auflagebeschaffenheit, ohne Ungenauigkeiten durch Kippgefahr sowie müheloses Abkanten.

## Beschreibung

### Technisches Gebiet

Die vorliegende Erfindung betrifft eine neuartige Vorrichtung zum Biegen von Rinnenträgern, bestehend aus einem Flachprofil zur Auflage und zum Abwinkeln eines Rinnenträgers entsprechend der Dachneigung mit mindestens einem Biegeorgan.

### Stand der Technik

Zur waagerechten Positionierung der Rinnenträger (auch Dachrinnenhaken genannt) bzw. der darin aufgenommenen Dachrinnen werden die Rinnenträgerschenkel entsprechend der Dachneigung überwiegend vor Ort, also während der Montage, abgewinkelt. Hierzu werden in der Regel bereits aus dem Stand der Technik bekannte Biegemaschinen, Rinnenträger-Abbiegezangen oder sonstige Vorrichtungen zum Abbiegen von Rinnenträgern verwendet. Nachteilig hierbei ist, dass bei diesen Vorrichtungen oft Ungenauigkeiten auftreten, da hierzu eine absolut exakte Biegeposition eingehalten werden muss. Überdies sind diese nach dem Stand der Technik oftmals umständlich und aufgrund ihrer Bauweise teilweise extrem rückenbelastend zu bedienen.

### Darstellung der Erfindung

Der vorliegenden Erfindung liegt die Aufgabe zu Grunde, eine Vorrichtung zu schaffen, welche die vorgenannten Nachteile ausräumt und welche geeignet ist, Rinnenträger auf einfache und exakte Weise entsprechend der Dachneigung vorzubiegen.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Vorrichtung sind in den abhängigen Unteransprüchen angegeben.

Erfindungsgemäß ist eine Vorrichtung der eingangs genannten Art dadurch gekennzeichnet, dass das Biegeorgan auf oder im Abstand zu der Schwenkachse eines Hebels gegenüber der äußeren Kante des Flachprofils radial verschwenkbar ist, so dass der Rinnenträger um die Kante des Flachprofils gebogen werden kann, wobei der Rinnenträger beim Biegevorgang mittels eines Arretierungsmittels an dem Flachprofil fixiert wird.

Die erfindungsgemäße Vorrichtung ermöglicht das mühelose Abbiegen von sämtlichen Rinnenträgern jeglicher Bauart durch seine spezielle Auflagebeschaffenheit, ohne Ungenauigkeiten durch Kippgefahr sowie müheloses Abkanten. Zudem besteht nicht die Notwendigkeit, sich beim Biegevorgang in eine rückenbelastende Position zu begeben.

### Kurzbeschreibung der Zeichnungen

Weitere Ziele, Merkmale, Vorteile und Anwendungsmöglichkeiten der erfindungsgemäßen Vorrichtung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen

Fign.1 und 2 die erfindungsgemäße Vorrichtung in perspektivischer Ansicht von rechts (Fig.1) und links (Fig.2).

### Ausführung der Erfindung

Wie aus Fig.1 ersichtlich, besteht die Vorrichtung aus einem Flachprofil 1 zur Auflage und zum Abwinkeln eines Rinnenträgers sowie mindestens einem Biegeorgan 2, welches in dieser Ausführung im Abstand zu der Schwenkachse eines Hebels 3 gegenüber der äußeren Kante 1a des Flachprofils 1 radial verschwenkbar ist. Besonders vorteilhaft weist der Hebel 3 eine Einrichtung auf, mittels der sich der Hebel 3 in seinem Winkel verstellen lässt. An der Vorrichtung ist ein Arretierungsmittel 11 vorgesehen, an dem das Flachprofil 1 während des Biegevorgangs fixiert wird.

In einer besonders bevorzugten Ausführungsform der Erfindung weist der Hebel 3 eine Einrichtung 7 auf, mittels der sich der Hebel 3 in seinem Winkel verstellen lässt.

In einer weiteren besonders bevorzugten Ausführungsform der Erfindung sind an dem Flachprofil 1 beabstandete Quermarkierungen 10 vorgesehen, vorzugsweise im Abstand von 3mm. Dies ermöglicht eine enorme Zeitersparnis beim Ansetzen der Rinnenträger, da ein zeitaufwendiges Anzeichnen der richtigen Position nicht mehr erforderlich ist.

In einer weiteren in Fig.1 und Fig.2 dargestellten Ausführungsform der Erfindung ist ein Stellanschlag 4 für die gewünschte Biegeposition vorgesehen.

Bei Dachlattungen kann ein zusätzlich vorgesehener Einhängeschieber 5 als Halterung verwendet werden.

Bei Biegevorgängen ohne Auflagemöglichkeit kann ferner ein zusätzlicher Auflagefuß 6 verwendet werden.

Darüber hinaus ist an der Vorrichtung vorzugsweise ein verstellbarer Niederhalter 8 vorgesehen. Dieser besteht vorzugsweise aus einem Stift, welcher zumindest bereichsweise als Gewindestange ausgeformt ist, welche in einem an der Vorrichtung angeordneten Gewinde verschraubund mithin verstellbar angeordnet ist.

Die erfindungsgemäße Vorrichtung beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Flachprofil
- 1a: äußere Kante des Flachprofils
- 2: Biegeorgan
- 3: Hebel
- 4: Stellanschlag
- 5: Einhängeschieber
- 6: Auflagefuß
- 7: Einrichtung
- 8: Niederhalter
- 9: Gewinde
- 10: Quermarkierungen
- 11: Arretierungsmittel

## Patentansprüche

1. Vorrichtung zum Biegen von Rinnenträgern, bestehend aus einem Flachprofil (1) zur Auflage und zum Abwinkeln eines Rinnenträgers entsprechend der Dachneigung mit mindestens einem Biegeorgan (2), **dadurch gekennzeichnet, dass**
das Biegeorgan (2) auf oder im Abstand zu der Schwenkachse eines Hebels (3) gegenüber der äußeren Kante (1a) des Flachprofils (1) radial verschwenkbar ist, wobei der Rinnenträger beim Biegevorgang mittels eines Arretierungsmittels (11) an dem Flachprofil fixiert wird, wobei an der Vorrichtung ein Arretierungsmittel (11) vorgesehen ist, mittels dem der Rinnenträger während des Biegevorgangs an dem Flachprofil (1) fixiert wird.

2. Vorrichtung nach Anspruch 1,
**dadurch gekennzeichnet,**
**dass** der Hebel (3) eine Einrichtung (7) aufweist, mittels der sich der Hebel (3) in seinem Winkel verstellen lässt.

3. Vorrichtung nach Anspruch 2,
**dadurch gekennzeichnet,**
**dass** an dem Flachprofil (1) beabstandete Quermarkierungen (10) vorgesehen sind.

4. Vorrichtung nach den Ansprüchen 2 und 3,
**dadurch gekennzeichnet,**
**dass** ein Stellanschlag (4) vorgesehen ist.

5. Vorrichtung nach einem der vorangegangenen Ansprüche,
**dadurch gekennzeichnet,**
**dass** ein Einhängeschieber (5) als Halterung vorgesehen ist.

6. Vorrichtung nach einem der vorangegangenen Ansprüche,
**dadurch gekennzeichnet,**
**dass** ein Auflagefuß (6) vorgesehen ist.

7. Vorrichtung nach einem der vorangegangenen Ansprüche,
**dadurch gekennzeichnet,**
**dass** ein verstellbarer Niederhalter (8) vorgesehen ist, der aus einem Stift besteht, welcher zumindest bereichsweise als Gewindestange ausgeformt ist, welche in einem an der Vorrichtung angeordneten Gewinde 9 verschraub- und mithin verstellbar angeordnet ist.
